# EUROPÄISCHE PATENTSCHRIFT

(11) **EP 4 399 435 B1**
(45) Veröffentlichungstag und Bekanntmachung des Hinweises auf die Patenterteilung: **11.06.2025**
(21) Anmeldenummer: 22762093.7
(22) Anmeldetag: 11.08.2022
(51) Int. Cl.: F17C 5/00

(54) **VERFAHREN UND VORRICHTUNG ZUM ERMITTELN DES IN EINEM TANK HERRSCHENDEN DRUCKES**
METHOD AND DEVICE FOR DETERMINING THE PRESSURE PREVAILING IN A TANK
PROCÉDÉ ET DISPOSITIF DE DÉTERMINATION DE LA PRESSION RÉGNANT DANS UN RÉSERVOIR

(30) Priorität: 09.09.2021 DE 102021209978
(43) Veröffentlichungstag der Anmeldung: 17.07.2024
(73) Patentinhaber: Robert Bosch GmbH, 70442 Stuttgart (DE)
(72) Erfinder: TRAN, Sonny, 70374 Stuttgart (DE)
(86) Internationale Anmeldenummer: PCT/EP2022/072569
(87) Internationale Veröffentlichungsnummer: WO 2023/036554

(56) Entgegenhaltungen:
- WO-A1-2020/120072
- DE-A1- 102016 220 259
- US-A1- 2006 011 245

## Beschreibung

Die vorliegende Erfindung betrifft ein Verfahren zum Ermitteln des in einem Tank herrschenden Druckes. Die vorliegende Erfindung betrifft darüber hinaus eine entsprechende Vorrichtung, ein entsprechendes Computerprogrammprodukt sowie ein entsprechendes Speichermedium.

### Stand der Technik

In wasserstoffbetriebenen Fahrzeugen nach dem Stand der Technik werden Drucktanks beispielsweise aus kohlenstofffaserverstärktem Kunststoff verwendet, die einem Tankdruck von bis zu 800 bar standhalten. Die resultierende Speicherdichte verleiht dem gattungsmäßigen Fahrzeug eine Reichweite von mehr als 500 km.

DE102006027712A1 offenbart ein elektromagnetisches Sperrventil (*shut-off valve*), das eine besondere Anwendung zum Öffnen und Schließen eines Druckwasserstoffspeichertanks besitzt. Bei einer Ausführungsform umfasst das Ventil zwei Ventildichtelemente, wobei eine Seite eines Ventildichtelements sich an der Hochdruckseite des Ventils befindet und eine entgegengesetzte Seite des anderen Ventildichtelements sich an der Hochdruckseite des Ventils befindet. Daher wird der Druck, der auf die beiden Ventildichtelemente aufgebracht wird, ausgeglichen, sodass weniger Kraft erforderlich ist, um das Ventil gegen den hohen Druck zu öffnen.

Bekannt sind ferner sogenannte direktgesteuerte Magnetventile, deren Antrieb unmittelbar auf ein Dichtelement in Gestalt eines nadelförmigen Ventilkolbens wirkt. Bei ausgeschaltetem Elektromagnet hält eine Druckfeder das Ventil geschlossen, indem sie den Ventilkolben gegen den Ventilsitz drückt. Die Strömungsrichtung des Mediums durch das Ventil ist bestimmungsgemäß so festgelegt, dass bei geschlossenem Ventil der sich zwischen Zu- und Auslauf des Ventils aufbauende Differenzdruck den Ventilkolben zusätzlich gegen den Ventilsitz drückt. Um das Ventil zu öffnen, muss der Kolben allein durch den elektromagnetischen Antrieb vom Ventilsitz abgehoben werden; der Antrieb muss also gegen die Druckfeder und gegen den am Ventilkolben anliegenden Differenzdruck arbeiten. Die minimale benötigte Kraft des elektromagnetischen Antriebs zum Öffnen eines derartigen Ventils hängt vor allem von der Federkraft, der Ventilsitzgröße und dem maximalen Differenzdruck bei geschlossenem Ventil ab.

### Offenbarung der Erfindung

Die Erfindung stellt ein Verfahren zum Ermitteln des in einem Tank herrschenden Druckes, eine entsprechende Vorrichtung, ein entsprechendes Computerprogrammprodukt sowie ein entsprechendes Speichermedium gemäß den unabhängigen Ansprüchen bereit.

Das vorgeschlagene Verfahren fußt auf der Erkenntnis, dass in Druckgastankbehältern in mobilen Anwendungen, z. B. in Wasserstofftanksystemen, üblicherweise ein Shut-Off-Ventil verwendet wird. Das Ventil soll im Stillstand schließen und damit den Tankbehälter abdichten. Im Betrieb öffnet das Ventil und ermöglicht dadurch die Entnahme von Gas zur Versorgung des Antriebssystems mit Kraftstoff.

Ein Shut-Off-Ventil dieser Gattung kann beispielweise als magnetgesteuertes Regelventil der oben umrissenen Bauart konstruiert werden. Im Stillstand ist das Ventil geschlossen, wobei die Feder wie beschrieben die Ventilnadel auf den Ventilsitz drückt und somit den Tankbehälter abdichtet. Um das Ventil im Betrieb zu öffnen, wird der Magnetspule eine elektrische Spannung angelegt. Die dadurch erzeugte Magnetkraft überwindet die schließende Feder- sowie Druckkraft und öffnet dadurch das Ventil.

Der erfindungsgemäße Ansatz trägt ferner dem Bedürfnis Rechnung, zur Kontrolle bzw. Überwachung des Zustands des Tankbehälters dessen Gastemperatur und -druck zu messen. In herkömmlichen Tanksystemen mit mehreren Tankbehältern ist jedoch mitunter nicht jeder Behälter mit einem Drucksensor ausgestattet. Vielmehr wird oftmals nur ein einziger Hochdrucksensor in der Hochdruckleitung installiert, der den Druck darin misst. Im Betrieb, bei dem Tankventile von allen Tankbehältern geöffnet sind, kann aus dem gemessenen Druck in der Hochdruckleitung der Druck in den Tankbehältern berechnet oder dieser zumindest abgeschätzt werden. Bevor die Tankventile geöffnet werden, z. B. beim Start des Fahrzeugs, ist der Druck in den Tankbehältern ohne Drucksensor jedoch unbekannt. Dies ist besonders nachteilig, wenn beim Start in den einzelnen Tankbehältern unterschiedlicher Druck herrscht. In einer solchen Situation können aufgrund starker Druckunterschiede zwischen Tankbehältern und Hochdruckleitung manche Tankventile verzögert geöffnet werden, was möglicherweise den Start des Fahrzeuges insgesamt verzögert.

Das nachfolgend beschriebene Verfahren indes gestattet es, beim Start des Fahrzeugs, während die Tankventile noch geschlossen sind, in Kenntnis des Druckes in einzelnen Tankbehältern deren Tankventile in einer bestimmten Reihenfolge zu öffnen und das Tanksystem somit reibungslos in Betrieb zu nehmen.

Durch die in den abhängigen Ansprüchen aufgeführten Maßnahmen sind vorteilhafte Weiterbildungen und Verbesserungen des im unabhängigen Anspruch angegebenen Grundgedankens möglich. So mag es auch vorteilhaft sein, beim Start den Druck in den einzelnen Tankbehältern ohne Drucksensoren zu erkennen, um den genauen Füllstand des Kraftstoffs im jeweiligen Tankbehälter zu ermitteln.

Gemäß einem weiteren Aspekt kann vorgesehen sein, eine Software-Funktion zu erstellen, die den Druck in einem Tankbehälter, in dem kein Drucksensor installiert ist, zu ermitteln, bevor das als magnetgesteuertes Shut-Off-Ventil ausgebildete Tankventil geöffnet wird. Diese Funktion kann einen Drucksensor im Tankbehälter teilweise ersetzen, um die reibungslose Öffnung des Tanksystems sowie Ermittlung des Füllstands des Tanksystems beim Start zu ermöglichen.

### Kurze Beschreibung der Zeichnungen

Ausführungsbeispiele der Erfindung sind in den Zeichnungen dargestellt und in der nachfolgenden Beschreibung näher erläutert. Es zeigt:
Figur 1 einen für die Öffnung eines Magnetventiles charakteristischen Rückgang des Stromes durch die Magnetspule.
Figur 2 das Flussdiagramm eines Verfahrens gemäß einer ersten Ausführungsform.
Figur 3 schematisch ein Steuergerät gemäß einer zweiten Ausführungsform.

### Ausführungsformen der Erfindung

Figur 1 illustriert einen für die Öffnung (12) eines Shut-Off-Magnetventiles charakteristischen Rückgang (13) des Stromes (11) durch die Magnetspule. Im geschlossenen Zustand des Shut-Off-Ventils herrschen die Federkraft, die die Ventilnadel auf den Ventilsitz drückt, und die Druckkraft. Wenn der Magnetspule eine elektrische Spannung (10) angelegt wird, wird eine Magnetkraft aufgebaut. Sobald diese die Feder- sowie Druckkraft überwindet, beginnt das Ventil, sich zu öffnen.

Der Zeitpunkt dieses ersten Ventilnadelhubs lässt sich im Diagramm gemäß Figur 1 anhand eines Knickes im Graphen der Stromstärke (11) erkennen. Zu diesem Zeitpunkt ist die Druckkraft durch eine Zusammenschau der Feder-, Druck- und Magnetkraft ermittelbar. Die Federkraft ist als Auslegungsgröße grundsätzlich bekannt; die Magnetkraft lässt sich aus dem elektrischen Strom (11) und den Parametern der Magnetspule ermitteln. Aus der auf diese Weise berechneten Druckkraft und dem in der Hochdruckleitung gemessenen Druck lässt sich somit der Tankdruck ermitteln.

Auf Grundlage dieses Wirkzusammenhangs kann insbesondere die Inbetriebnahme eines wasserstoffbetriebenen Kraftfahrzeuges mit mehreren durch eine gemeinsame Druckleitung verbundenen Tanks optimiert werden, die in unterschiedlichem Maße mit Kraftstoff gefüllt und jeweils durch ein Magnetventil verschlossen sind. Dieses Anwendungsbeispiel sei nunmehr anhand des Flussdiagrammes gemäß Figur 2 erläutert.

Zunächst wird an die Magnetspule jedes Magnetventiles eine vorgegebene Spannung (10 - Figur 1) angelegt (Prozess 21) und der durch die Magnetspule fließende Strom (11 - Figur 1) gemessen (Prozess 22), bis ein für die Öffnung (12 - Figur 1) des Magnetventiles charakteristischer Rückgang (13) des Stromes (11 - Figur 1) verzeichnet wird, welcher auf die einsetzende Hubbewegung der Ventilnadel entgegen der von der Ventilfeder ausgeübten Federkraft hindeutet. Zudem wird einmalig der in der gemeinsamen Druckleitung herrschende Leitungsdruck mittels des hierzu vorgesehenen Drucksensors gemessen.

Anhand des während des Rückganges (13 - Figur 1) gemessenen Stromes (11 - Figur 1) durch die Spule einerseits und der baulich bedingten und somit im Wesentlichen bekannten Kraft der das Ventil belastenden Feder andererseits wird nunmehr die Druckdifferenz zwischen jeweiligem Tank und Druckleitung berechnet, aus der sich angesichts des bekannten Leitungsdruckes unmittelbar der Tankdruck ableiten lässt (Prozess 23). Vom derart berechneten Tankdruck wiederum kann auf den Füllstand des Kraftstoffes im jeweiligen Tank geschlossen oder die Reihenfolge festgelegt werden, in welcher die Öffnung (12 - Figur 1) der Magnetventile zum Zwecke der Kraftstoffzufuhr an Brennstoffzelle bzw. Motor erfolgt.

Dieses Verfahren (20) kann beispielsweise in Software oder Hardware oder in einer Mischform aus Software und Hardware beispielsweise in einem Steuergerät (30) implementiert sein, wie die schematische Darstellung der Figur 3 verdeutlicht.

## Patentansprüche

1. Verfahren (20) zum Ermitteln eines in einem Tank herrschenden Tankdruckes,
**gekennzeichnet durch** folgende Merkmale:
- an eine Magnetspule eines den Tank verschließenden Magnetventiles wird eine vorgegebene Spannung (10) angelegt (21),
- der durch die Magnetspule fließende Strom (11) wird gemessen (22), bis ein für eine Öffnung (12) des Magnetventiles charakteristischer Rückgang (13) des Stromes (11) verzeichnet wird und
- der Tankdruck wird anhand des während des Rückganges (13) gemessenen Stromes (11) berechnet (23).

2. Verfahren (20) nach Anspruch 1,
**gekennzeichnet durch** folgende Merkmale:
- das Magnetventil wird durch eine Ventilfeder belastet und
- das Berechnen (23) erfolgt ferner anhand einer baulich bedingten, von der Ventilfeder ausgeübten Federkraft.

3. Verfahren (20) nach Anspruch 2,
**gekennzeichnet durch** folgende Merkmale:
- die Federkraft wirkt auf eine Ventilnadel des Magnetventiles und
- der Rückgang (13) erfolgt bei einer Hubbewegung der Ventilnadel.

4. Verfahren (20) nach einem der Ansprüche 1 bis 3,
**gekennzeichnet durch** folgende Merkmale:
- das Magnetventil verbindet den Tank mit einer Druckleitung,
- der in der Druckleitung herrschende Leitungsdruck wird gemessen und
- das Berechnen (23) erfolgt, indem zunächst die Druckdifferenz zwischen dem Tank und der Druckleitung und sodann aus dem Leitungsdruck und der Druckdifferenz der Tankdruck berechnet wird.

5. Verfahren (20) nach Anspruch 4,
**gekennzeichnet durch** folgende Merkmale:
- die Druckleitung ist durch weitere Magnetventile mit weiteren Tanks verbunden und
- das Verfahren (20) wird nacheinander auf jeden der Tanks angewendet.

6. Verfahren (20) nach Anspruch 5,
**gekennzeichnet durch** folgende Merkmale:
- die Tanks sind zumindest teilweise mit einem Kraftstoff gefüllt und
- vom berechneten Tankdruck wird auf den Füllstand des Kraftstoffes im jeweiligen Tank geschlossen.

7. Verfahren (20) nach Anspruch 6,
**gekennzeichnet durch** folgende Merkmale:
- mittels des Kraftstoffes wird ein Kraftfahrzeug angetrieben und
- die Öffnung (12) der Magnetventile der Tanks bei einer Inbetriebnahme des Kraftfahrzeuges erfolgt in einer vom jeweils ermittelten Tankdruck abhängigen Reihenfolge.

8. Vorrichtung (30), die eingerichtet ist, das Verfahren (20) nach einem der Ansprüche 1 bis 7 auszuführen.

9. Computerprogrammprodukt, umfassend Befehle, die bewirken, dass die Vorrichtung des Anspruchs 8 die Verfahrensschritte nach einem der Ansprüche 1-7 ausführt.

10. Maschinenlesbares Speichermedium, auf dem das Computerprogrammprodukt nach Anspruch 9 gespeichert ist.

## Claims

1. Method (20) for determining a tank pressure prevailing in a tank, **characterized by** the following features:
- a predefined voltage (10) is applied (21) to a solenoid of a solenoid valve closing the tank,
- the current (11) flowing through the solenoid is measured (22) until a decrease (13) of the current (11), which is characteristic of an opening (12) of the solenoid valve, is registered, and
- the tank pressure is calculated (23) based on the current (11) measured during the decrease (13).

2. Method (20) according to Claim 1,
**characterized by** the following features:
- the solenoid valve is loaded by a valve spring and
- the calculation (23) is also carried out based on a structurally induced spring force exerted by the valve spring.

3. Method (20) according to Claim 2,
**characterized by** the following features:
- the spring force acts on a valve needle of the solenoid valve and
- the decrease (13) occurs upon a lifting movement of the valve needle.

4. Method (20) according to one of Claims 1 to 3,
**characterized by** the following features:
- the solenoid valve connects the tank to a pressure line,
- the line pressure prevailing in the pressure line is measured and
- the calculation (23) is carried out by first calculating the pressure difference between the tank and the pressure line and then the tank pressure is calculated from the line pressure and the pressure difference.

5. Method (20) according to Claim 4,
**characterized by** the following features:
- the pressure line is connected to other tanks by other solenoid valves and
- the method (20) is applied successively to each of the tanks.

6. Method (20) according to Claim 5,
**characterized by** the following features:
- the tanks are at least partially filled with a fuel and
- the calculated tank pressure indicates the level of the fuel in the respective tank.

7. Method (20) according to Claim 6,
**characterized by** the following features:
- the fuel is used to drive a motor vehicle and
- the solenoid valves of the tanks are opened (12) during start-up of the motor vehicle in a sequence depending on the tank pressure determined in each case.

8. Device (30) configured to carry out the method (20) according to one of Claims 1 to 7.

9. Computer program product comprising instructions that cause the device in Claim 8 to carry out the method steps according to one of Claims 1 to 7.

10. Machine-readable storage medium on which the computer program product according to Claim 9 is stored.

## Revendications

1. Procédé (20) pour déterminer une pression régnant dans un réservoir, **caractérisé par** les caractéristiques suivantes :
- une tension prédéfinie (10) est appliquée (21) à une bobine magnétique d'une électrovanne fermant le réservoir,
- le courant (11) traversant la bobine magnétique est mesuré (22) jusqu'à ce qu'une diminution (13) du courant (11) caractéristique d'une ouverture (12) de l'électrovanne soit enregistrée, et
- la pression du réservoir est calculée (23) sur la base du courant (11) mesuré pendant la diminution (13).

2. Procédé (20) selon la revendication 1,
**caractérisé par** les caractéristiques suivantes :
- l'électrovanne est sollicitée par un ressort de vanne, et
- le calcul (23) est en outre effectué sur la base d'une force élastique exercée par le ressort de vanne et due à la construction.

3. Procédé (20) selon la revendication 2,
**caractérisé par** les caractéristiques suivantes :
- la force du ressort agit sur un pointeau de l'électrovanne, et
- la diminution (13) se produit lors d'un mouvement de levée du pointeau.

4. Procédé (20) selon l'une des revendications 1 à 3,
**caractérisé par** les caractéristiques suivantes :
- l'électrovanne relie le réservoir à une conduite de pression,
- la pression de conduite régnant dans la conduite de pression est mesurée, et
- le calcul (23) s'effectue en calculant d'abord la différence de pression entre le réservoir et la conduite de pression, puis en calculant la pression du réservoir à partir de la pression de la conduite et de la différence de pression.

5. Procédé (20) selon la revendication 4,
**caractérisé par** les caractéristiques suivantes :
- la conduite de pression est reliée à d'autres réservoirs par d'autres électrovannes, et
- le procédé (20) est appliqué successivement à chacun des réservoirs.

6. Procédé (20) selon la revendication 5,
**caractérisé par** les caractéristiques suivantes :
- les réservoirs sont au moins partiellement remplis de carburant, et
- la pression calculée dans le réservoir permet de déduire le niveau de carburant dans le réservoir concerné.

7. Procédé (20) selon la revendication 6,
**caractérisé par** les caractéristiques suivantes :
- un véhicule automobile est propulsé au moyen du carburant, et
- l'ouverture (12) des électrovannes des réservoirs lors de la mise en service du véhicule automobile s'effectue selon un ordre dépendant de la pression de réservoir déterminée dans chaque cas.

8. Dispositif (30) conçu pour mettre en œuvre le procédé (20) selon l'une des revendications 1 à 7.

9. Produit de programme d'ordinateur comprenant des instructions qui font que le dispositif selon la revendication 8 met en œuvre les étapes du procédé selon l'une des revendications 1 à 7.

10. Support de stockage lisible par machine sur lequel est enregistré le produit de programme d'ordinateur selon la revendication 9.
